# EUROPÄISCHE PATENTSCHRIFT

(11) **EP 0 553 413 B1**
(45) Veröffentlichungstag und Bekanntmachung des Hinweises auf die Patenterteilung: **07.08.1996**
(21) Anmeldenummer: 92119240.7
(22) Anmeldetag: 11.11.1992
(51) Int. Cl.: B65D 75/58, B65D 27/34

(54) **Wiederverschliessbarer Verpackungsbeutel**
Recloseable bag
Sachet refermable

(30) Priorität: 31.01.1992 DE 4202685
(43) Veröffentlichungstag der Anmeldung: 04.08.1993
(73) Patentinhaber: Beiersdorf Aktiengesellschaft, D-20245 Hamburg (DE)
(72) Erfinder: Schultz, Günther, W-2000 Hamburg 61 (DE)
(74) Vertreter: Richter, Werdermann & Gerbaulet

(56) Entgegenhaltungen:
- WO-A-91/04920
- DE-A- 3 700 988
- DE-U- 9 003 401
- DE-U- 9 202 604
- FR-A- 1 545 758
- US-A- 3 173 603

## Beschreibung

Die Erfindung betrifft einen wiederverschließbaren Verpackungsbeutel, der von einer Vorderwand und einer deckungsgleichen, in allen Seitenbereichen mit der Vorderwand verbundenen Rückwand gebildet ist, wobei in der Vorderwand oder Rückwand eine eine in der Beutelwandfläche ausgebildete Entnahmeöffnung verschließende Aufbrech- bzw. Aufreißlasche eingearbeitet ist, die nach erster Freigabe der Entnahmeöffnung an der Beutelwandfläche in einer die Entnahmeöffnung verschließende Stellung gehalten wird, wobei für das Befüllen des Verpackungsbeutels vor seiner Herstellung eine Befüllungsöffnung vorgesehen ist, wobei packungsinnenseitig in einem Teilbereich der von der Aufbrech- bzw. Aufreißlasche verschlossenen Entnahmeöffnung ein diese in einem Abschnitt abdeckender und an der Innenwandfläche der die Aufbrech- bzw. Aufreißlasche tragenden Vorder- oder Rückwand des Verpackungsbeutels anliegender Laschenhaltezuschnitt angeordnet und an der Innenwandfläche der die Aufbrech- bzw. Aufreißlasche aufnehmenden Wandfläche des Verpackungsbeutels mittels einer Klebverbindung befestigt ist (siehe DE-A-3 700 988).

Einen wiederverschließbaren einstückigen Folienbeutel mit Überklappe und Aussparung im von der Überklappe überdeckten Teil der Beutelvorderwand beschreibt das DE-U-82 12 844. Dieser wiederverschließbare Beutel rechteckigen Formats mit die Beutelöffnung überdeckender Überklappe besteht aus einem einzigen Folienstück, das seine Seitenwandungen und die Beutelüberklappe bildet, wobei das Folienstück aus einem wenigstens zweilagig aufgebauten Laminat besteht, dessen erste Lage eine biaxial streck-orientierte Folie aus thermoplastischem Kunststoff ist und dessen zweite Lage aus synthetischem thermoplastischem Copolymerisat oder einer statistischen Mischung thermoplastischer Polymerisate besteht, wobei die freie Oberfläche der ersten Lage die eine Außenseite und die freie Oberfläche der zweiten Lage die zweite Außenseite des Laminats bildet und wobei die Innenseiten der aus dem Folienlaminatzuschnitt gebildeten beiden Beutelwandungen jeweils aus zweiter und deren Außenseiten jeweils aus erster Lage desselben besteht und die an die Außenseiten der Beutelvorderwand angrenzende Innenseite der integralen Beutelüberklappe aus zweiter Laminatlage des Folienstückes besteht und wobei zwei sich gegenüberliegende Seitenränder der Beutelwandungen fest miteinander versiegelt sind und die Siegelverbindung der Beutelüberklappenränder mit der Außenseite der Beutelvorderwand aufziehbar ist und die Beutelüberklappe durch eine sich parallel zu ihrer Faltkante und nahe benachbart zu dieser erstreckenden aufziehbaren Siegelnaht mit der Außenseite der Beutelvorderwandung verbunden ist und der Beutel eine parallel und im nahen Abstand zum freien Rand der Überklappe verlaufende und sich von einer Randsiegelnaht der Überklappe zur anderen erstreckenden Haftklebenaht besitzt, welche die Beutelüberklappe mit der Außenseite der Beutelvorderwand verbindet, die im Bereich ihres von der Beutelüberklappe überdeckten Teils eine von wenigstens einem Teil des freien Randes der Beutelvorderwand begrenzte Aussparung besitzt. Es handelt sich hierbei um einen aus einem einzigen, wenigstens zweilagigen Folienlaminatstück aufgebauten Beutel mit Überklappe, die zum Verschluß des Beutels mit seiner Außenseite durch aufziehbare Siegelung verbunden ist und bei dem die Überklappe nach Aufziehen der diese mit der Beutelwand verbindenden Siegelung bei Bedarf zum Wiederverschluß des Beutels mit dessen Wand wieder verbunden werden kann, wobei der Verbund wiederholbar gelöst und danach wieder hergestellt werden kann, wobei das von der Überklappe überdeckte Teil seiner Vorderwand eine Aussparung besitzt, die in geöffnetem Zustand des Beutels leichte Entnehmbarkeit des Beutelinhalts aus diesem ermöglicht. Bei diesem Beutel gehen die beiden Beutelwandungen im Bereich einer Faltkante integral ineinander über, wobei die Faltkante der Beutelöffnung gegenüberliegt. An die der Faltkante am Beutelboden gegenüberliegenden oberen Begrenzungskante der einen Beutelwand schließt sich integral die Beutelüberklappe an. Die rechteckige Beutelüberklappe überdeckt im geschlossenen Zustand des Beutels die Mündungsöffnung seines Hohlraumes. Jeweils im Bereich ihrer Seitenränder ist die Innenseite der Beutelüberklappe mit einer nicht-siegelfähigen, jedoch siegelbaren Außenseite der Beutelvorderwand durch Siegelung verbunden, die ruckfrei aufziehbar ist. Die die Beutelöffnung verschließende Beutelüberklappe ist flächenmäßig nicht in die Beutelvorderwand integriert, sondern aufgesetzt und mit der Außenseite der Beutelvorderwand verklebt.

Die DE-A-23 34 841 beschreibt einen Bodenfaltenbeutel aus einer Verbundfolie, die aus mindestens zwei stoffmäßig voneinander verschiedenen Schichten zusammengesetzt ist, von denen die Innenschicht aus einem schweißbaren thermoplastischen Kunststoff besteht, mit zwei Beutelwänden und einer Bodenfalte, welche zusammen einen W-förmigen Querschnitt mit im Bodenfaltenbereich vier Folienlagen haben und welche entlang ihrer Seitenränder durch Schweißnähte miteinander verbunden sind. Die Beutelwände haben im Bereich der Bodenfalte und die beiden Lagen der Bodenfalte nahe deren Seitenrändern sich deckende Ausstanzungen, in die aus den sie umgebenden Bereichen der vier Folienlagen von deren thermoplastischen Innenschichten jeweils ein Teil des Kunststoffes unter der Einwirkung von Druck und Wärme verdrängt ist und diese Teile in den Ausstanzungen miteinander in einer Schweißnaht verschmolzen sind. Mit dieser Ausgestaltung wird ein stehfähiger Bodenfaltenbeutel geschaffen, bei dem die seitlichen Enden der Bodenfalte fest geschlossen sind und der sich einfach herstellen läßt. Eine in der Vorderwand oder der Rückwand dieses Bodenfaltenbeutels ausgebildete Füll- und Entnahmeöffnung, die vermittels einer Überklappe verschließbar ist und die ein Öffnen und Wiederverschließen ermöglicht, ist bei diesem Bodenfaltenbeutelausgestaltung nicht vorgesehen.

Nach der EP-A-0 054 297 ist eine Schlauchbeutelpackung aus Flachfolie aus Kunststoff od.dgl.,verschweiß- und/oder verklebbarem Werkstoff, mit einer schlauchbildenden Längsnaht in einer der beiden einander gegenüberliegenden Beutelwände, einem Boden- und nach Befüllen kopfseitig von je einer Querschweißnaht begrenzten Füllraum sowie einem füllgutfreien oberen Randbereich, der unterseitig von der Kopfnaht des Füllraumes und oberseitig von einer oberen Abschluß-Querschweißnaht der Packung begrenzt ist, sowie ein sich durch die einander gegenüberliegenden Beutelwände erstreckendes, durch Stanzen oder Einschneiden in der Längsmittelebene der Packung gebildetes Griffloch aufweist, das mit einem seine Kontur umgebenden, seinerseits ein konturengleiches Griffloch aufweisenden Verstärkungsstreifen aus Kunststoffolie, verschweiß- und/oder verklebbarem Werkstoff, versehen ist, wobei der Verstärkungsstreifen eine Länge besitzt, die gleich der Länge der Packung ist, und in der oberen Abschlußnaht der Packung sowie in der Kopfnaht und in der Bodennaht des Füllraums mit eingeschweißt ist, bekannt. Bei dieser Schlauchbeutelpackung ist die längsnahtfreie Beutelwand mit dem Verstärkungsstreifen versehen, der von einem gesonderten Verstärkungsband gebildet ist, das im Bereich zwischen der oberen Abschlußnaht der Packung und der Kopfnaht sowie der Bodennaht des Füllraums verbindungsfrei mit der längsnahtfreien Beutelwand verläuft. Eine in dieser Weise ausgebildete Schlauchbeutelpackung soll ein hohes Maß an Tragfestigkeit der Beutelpackung im Grifflochbereich bei geringem Materialverbrauch für den der längsnahtfreien Beutelwand zugeordneten Verstärkungsstreifen in Verbindung mit der in der anderen Beutelwand enthaltenen schlauchbildenden Längsnaht, die ihrerseits in dieser Beutelwand eine versteifende Wirkung auf die Beutelpackung ausübt, aufweisen. Ein mehrfaches Wiederverschließen einer Entnahmeöffnung vermittels einer Verschlußklappe ist hier nicht vorgesehen.

Aus dem DE-U- 89 08 343 geht eine Warenverpackung, insbesondere für Shop-in-Shop Ladengeschäfte hervor. Die Warenpackung besteht dabei aus einem tütenartigen Behältnis mit einer Füllöffnung, die nach dem Einlegen der Ware verschließbar und nicht ohne Zerstörung der Verpackung zu öffnen ist. Hierzu weist das tütenartige Behältnis eine über die Füllöffnung umlegbare Verschlußklappe mit einer durch eine abziehbare Schutzschicht abgedeckten Kleberspur und an einer seiner anderen geschlossenen Seiten einen Ansatz mit einem Tragegriff auf. Diese Warenverpackung ist tragetaschenähnlich ausgebildet, jedoch im Gegensatz zu den übrigen Tragetaschen mit einer verschließbaren Füllöffnung versehen. Die Handhabung dieser Warenverpackung ist derart, daß das am Verkaufsstand auf Vorrat gehaltene tütenartige Behältnis dem Vorrat entnommen, die Ware durch die Füllöffnung in das tütenartige Behältnis eingelegt, anschließend die Schutzschicht, z.B. ein Abdeckstreifen, an der Verschlußklappe abgezogen, die Verschlußklappe umgelegt und im Bereich der Kleberspur auf das Behältnis aufgedrückt wird. Da für das Befestigen der Verschlußklappe am Behältnis selbst ein Haftkleber mit einer derart starken Affinität verwendet wird, daß die Aufreißfestigkeit im verklebten Bereich größer ist als die Reißfestigkeit des Materials, aus dem das Behältnis gebildet ist, kann das tütenartige Behältnis nach dem Einlegen der Ware nicht mehr geöffnet werden, ohne daß das Behältnis dabei zerstört wird. Auch bei dieser Warenverpackung ist eine die Befüll- und Entnahmeöffnung verschließbare Verschlußklappe nicht vorgesehen, die nach dem Öffnen des Behältnisses ein Wiederverschließen der Entnahmeöffnung ermöglicht.

Die DE-A-3 700 988 beschreibt eine Verpackung aus einer thermoplastischen Kunststoffolie, bei der in einer der Packungswände eine Aufreißlasche ausgebildet ist, die eine in der Verpackungswand vorgesehene Entnahmeöffnung verschließt. Hierzu ist in der Packungswand eine von Hand zu betätigende Aufreißschwächungslinie zum Öffnen der Verpackung vorhanden, die bogenförmig ist und damit in der Packungswand eine Tür mit einer von Hand zu erfassenden Grifflasche bildet, die innen- oder außenseitig, insbesondere im Bereich der Schwächungslinie, von einer Abdeckfolie abgedeckt ist, die durch Klebung mit der die Schwächungslinie aufweisenden Folienwand verbunden ist. Wesentlich ist dabei, daß die aufreißbare Tür mit einer Abdeckfolie versehen ist, die außenwandseitig oder innenwandseitig an der Grifflasche vorgesehen ist. Diese Abdeckfolie ist durch Klebung mit der die Schwächungslinie aufweisenden Pakkungswand verbunden. Als Klebeverbindung wird ein Dauerkleber verwendet, der ein wiederholtes Öffnen und Verschließen der Tür durch Verklebung an der Verpackung ermöglicht.

Das Wiederverschließen der Entnahmeöffnung erfolgt bei dieser bekannten Verpackung durch Verklebung der Tür an der Verpackungwand unter Verwendung eines dauerelastischen Klebers, der so angebracht ist, daß die Tür mit oder ohne Abdeckfolie an der Packungsfläche gehalten wird, so daß nach jedem Öffnungsvorgang der Tür diese vermittels der Abdeckfolie und dem Klebemittelauftrag zum Verschließen der Entnahmeöffnung an der Packungswand befestigt wird. Ein Laschenhaltezuschnitt, hinter den zum erneuten Verschließen der Entnahmeöffnung die Aufreißlasche greift und diese in ihrer Verschlußstellung gegen Abheben sichert, ist bei dieser Verpackung nicht vorgesehen.

Bei allen in der DE-A-3 700 988 beschriebenen Ausführungsformen wird die aufreißbare Tür mittels eines dauerelastischen Klebers an der Packungswand gehalten. Zur Freigabe der Entnahmeöffnung wird die Grifflasche an der Tür angehoben und die Tür im Bereich der Schwächungslinie aufgerissen mit der Maßgabe, daß bei diesem Öffnen auch die mit der Tür verbundene Abdeckfolie nach außen gelangt. Sofern die Tür ververschlossen wird, wird der flanschartige,über die Tür hinausragende Rand der Abdeckfolie nach innen gedrückt, so daß der Öffnungsrand der Tür von innen durch die Abdeckfolie überlappt ist. Um die Verriegelung der Tür in der Schließstellung zu erreichen,kann im Bereich der Abdeckfolie,der an die Grifflasche angrenzt, ein Dauerkleber angebracht sein, der das wiederholte Verriegeln der Tür ermöglicht. Auch die Halterung und Befestigung der Tür mittels eines dauerelastischen Klebers an einer Abdeckfolie, die innenwandseitig an der die Entnahmeöffnung aufweisenden Packungswand vorgesehen ist, ist möglich, wobei diese Abdeckfolie mit einem Klebemittelauftrag versehen ist, um im geschlossenen Zustand der Tür diese mittels einer Klebeverbindung in der Verschlußstellung zu halten.

Die FR-A-1 545 758 beschreibt eine Faltverpackung, bei der die die Vorderfläche der Verpackung bildende Hauptfläche rechteckig ausgebildet und an allen vier Kanten mit umklappbaren Seitenflächen versehen ist, von denen mindestens eine an ihrer nach innen ragenden Kante eine als Aufreißzunge ausgebildete Einkerbung und von der Aufreißzunge ausgehende, eingeprägte oder perforierte Linien zur Erleichterung des Aufreißens aufweist. Eine der seitlich einklappbaren Seitenflächen ist mit Kleberändern versehen, wobei die Aufreißzunge an einer von der Faltkante nach innen ragenden Kante der der mit Kleberändern versehenen Seitenfläche gegenüberliegenden Seitenfläche derart angeordnet ist, daß sie außerhalb der Kleberänder liegt. Diese Faltverpackung ist nach Art eines Briefumschlages aufgebaut, wobei zwei sich gegenüberliegende, auf die die Vorderfläche der Verpackung bildende Hauptfläche geklappte Seitenflächen über einen Trennstreifen miteinander verbunden sind. Neben dieser Ausführungsform besteht die Faltverpackung aus einer rechteckförmigen Grundfläche mit einem Sichtfenster und aus zwei aufeinanderklappbaren, an den Längsrändern der Hauptfläche angefalteten Seitenflächen, wobei eine dieser Seitenflächen zur Ausbildung einer dreieckförmigen Aufreißlasche mit zwei Trennlinien versehen ist und mittels einer Klebverbindung auf der jeweils anderen Seitenfläche gehalten ist. Beim Anheben der Aufreißlasche vermittels eines mittels der Finger einer Hand ergreifbaren Griffabschnittes wird eine dreieckförmige Entnahmeöffnung freigelegt. Die die Vorder- und Rückwand bildenden Wandzuschnitte sind nicht deckungsgleich, zumal die Rückwand von zwei sich überlappenden Teilabschnitten gebildet wird.

Der Erfindung liegt die Aufgabe zugrunde, einen staubgeschützten und diebstahlgesicherten, schlauchförmigen Verpackungsbeutel mit einem Originalitätsverschluß zu schaffen, der ein Wiederverschließen der vom Originalitätsverschluß abgedeckten Entnahmeöffnung ermöglicht, der von Hand oder maschinell geformt und befüllt werden kann.

Gelöst wird diese Aufgabe bei einem verschließbaren Verpakkungsbeutel gemäß der eingangs beschriebenen Art durch die im Anspruch 1 gekennzeichneten Merkmale.

Ein derart erfindungsgemäß ausgebildeter Verpackungsbeutel ermöglicht eine staubgeschützte und diebstahlgesicherte Unterbringung im Verpackungsbeutelinnenraum. Da der Originalitätsverschluß in Form einer Aufbrech- bzw. Aufreißlasche in der Vorderwand oder der Rückwand des Verpackungsbeutels ausgebildet ist, bleibt dieser Originalitätsverschluß auch dann erhalten, wenn der Verpackungsbeutel befüllt worden ist.Das Befüllen des Verpackungsbeutels erfolgt über eine gesonderte Befüllungsöffnung, die in einer der Seitenwände des Verpackungsbeutels nach dessen Formung durch Faltung eines entsprechenden Faltzuschnittes ausgebildet ist und die nach dem Befüllen des Verpackungsbeutels verschlossen wird. Die den Originalitätsverschluß bildende Aufbrech- bzw. Aufreißlasche ist in die Wandfläche des Verpackungsbeutels integriert, so daß die Oberfläche der Aufbrech- bzw. Aufreißlasche stufenlos in die Vorderwand- bzw. Rückwandfläche des Verpackungsbeutels übergeht. Ein Hängenbleiben und somit versehentliches Aufreißen der Aufbrech- bzw. Aufreißlasche während des Transportes von Verpackungsbeuteln wird aufgrund dieser Ausgestaltung vermieden. Die Wiederverschließbarkeit des Verpackungsbeutels wird mit einfachen technischen Mitteln erreicht, und zwar in Form eines im Bereich der Entnahmeöffnung für das Verpackungsgut angeordneten Laschenhaltezuschnitts, der an der laschenfreien Verpackungsbeutelwand einendseitig fest angeordnet und viereckförmig ist und der einen Abschnitt der Entnahmeöffnung übergreift, so daß nach dem Lösen des Originalitätsverschlusses die Aufbrech- bzw. Aufreißlasche unter den Laschenhaltezuschnitt geschoben werden kann, so daß die Aufbrech- bzw. Aufreißlasche den Laschenhaltezuschnitt untergreift und die Entnahmeöffnung verschließt. Auf diese Weise ist ein Öffnen und Verschließen in einer Vielzahl von Vorgängen möglich, ohne daß dabei der Verpackungsbeutel beschädigt oder zerstört wird, auch wenn dieser aus dünnem Papier besteht.

Ist der Laschenhaltezuschnitt für die Aufbrech- bzw. Aufreißlasche integrierter Bestandteil des Faltzuschnittes des Verpackungsbeutels, dann ist der von der Aufbrech- bzw. Aufreißlasche untergriffene Laschenhaltezuschnitt als Lasche an der aufbrech- bzw. aufreißlaschenfreien Vorder- oder Rückwand des Verpackungsbeutels angefaltet und an der Innenwandfläche der die Aufbrech- bzw. Aufreißlasche aufnehmenden Wand des Verpackungsbeutels mittels einer Klebeverbindung befestigt.

Der Verpackungsbeutel läßt sich auch aus sehr dünnem Material, wie z.B. Papier, herstellen. Seine Herstellung ist wirtschaftlich, zumal das Befüllen von Hand und auch maschinell vorgenommen werden kann. Die zur Herstellung des Verpackungsbeutels vorgesehenen Faltzuschnitte sind so ausgebildet, daß sie auch maschinell zum Verpackungsbeutel geformt und gefaltet werden können, wobei sich die Möglichkeit bietet, Faltzuschnitte zu verwenden, in denen lediglich durch Anbringung einer entsprechenden Trennperforation die Voraussetzungen für eine Aufbrech- bzw. Aufreißlasche geschaffen werden. Dadurch ist die Möglichkeit gegeben, mehrere derart ausgebildete Faltzuschnitte bandförmig zusammenzufassen, in Form von Rollen vorrätig zu halten und für die Herstellung der entsprechenden Verpackungsbeutel entsprechende Formungen und Faltungen vorzunehmen.

Vorteilhafte Ausgestaltungen der Erfindung sind in den Unteransprüchen gekennzeichnet.

Ausführungsbeispiele der Erfindung werden nachstehend anhand der Zeichnungen näher erläutert. Es zeigen
Fig. 1 einen Verpackungsbeutel mit einer abtrennbaren Aufhängevorrichtung in einer Vorderansicht,
Fig. 2 den Verpackungsbeutel gemäß Fig.1 in einer Rückansicht,
Fig. 3 einen flach liegenden Faltzuschnitt mit angefaltetem Laschenhaltezuschnitt zur Herstellung des Verpackungsbeutels gemäß Fig.1 in einer Vorderansicht, und
Fig. 4 den Faltzuschnitt gemäß Fig.3 in einer Ansicht auf die Innenwandflächen der die Vorder- und Rückwand bildenden Wandzuschnitte.

Der in Fig.1 und 2 dargestellte Verpackungsbeutel 10 ist in Form einer Tasche mit einer Vorderwand 11 und einer Rückwand 12 ausgebildet, wobei die Rückwand 12 in drei Seitenbereichen 13,14,15 mit der Vorderwand 11 vermittels einer Klebverbindung oder über Heißsiegelung od.dgl. verbunden ist, während im vierten Seitenbereich 16 eine nach der Befüllung des Verpackungsbeutels 10 vermittels einer Verschlußlasche 18 fest verschließbare Befüllungsöffnung vorgesehen ist.

In der Vorderwand 11 oder in der Rückwand 12 des Verpackungsbeutels 10 ist eine Aufbrech- bzw. Aufreißlasche 20 eingearbeitet, die über eine Trennperforation 22 mit der Wandfläche der Vorderwand 11 oder der Rückwand 12 verbunden ist und somit integrierter Bestandteil der entsprechenden Wand ist (Fig.3 und 4).

Diese Aufbrech- bzw. Aufreißlasche 20 deckt eine in der Vorderwand 11 oder der Rückwand 12 ausgebildete Entnahmeöffnung 25 ab. Um nach dem Aufreißen der Aufbrech- bzw. Aufreißlasche 20 die so geschaffene Entnahmeöffnung 25 für den Verpackungsbeutelinhalt wieder verschließen zu können, ist ein Laschenhaltezuschnitt 30 vorgesehen, der an der Vorderwand 11 oder der Rückwand 12 an deren unteren Kante angefaltet ist und der so im Bereich der Entnahmeöffnung 25 angeordnet ist, daß diese Entnahmeöffnung 25 abschnittsweise von dem Laschenhaltezuschnitt 30 abgedeckt wird, so daß bei herausgetrennter Aufbrech- bzw. Aufreißlasche 20 zum Verschließen der Entnahmeöffnung 25 die Aufbrech- bzw. Aufreißlasche so eingeführt wird, daß diese den Laschenhaltezuschnitt untergreift.

Der von der Aufbrech- bzw. Aufreißlasche 20 untergriffene und im Bereich der Entnahmeöffnung 25 angeordnete Laschenhaltezuschnitt 30 ist viereckförmig ausgebildet. Wesentlich ist, daß der Laschenhaltezuschnitt 30 im Bereich der Entnahmeöffnung 25 bzw. im Bereich der die Entnahmeöffnung 25 verschliessenden Aufbrech- bzw. Aufreißlasche 20 so angeordnet ist, daß der Laschenhaltezuschnitt 30 mit einem Abschnitt in die Entnahmeöffnung 25 hineinreicht. Der die Entnahmeöffnung 25 von dem Laschenhaltezuschnitt 30 abgedeckte Abschnitt ist mit 21 bezeichnet (Fig.3).

Bei der Ausführungsform gemäß Fig.3 und 4 wird als Laschenhaltezuschnitt 30 eine Lasche 30' verwendet, die an der aufbrech- bzw. aufreißlaschenfreien Vorderwand 11 oder Rückwand 12 des Verpackungsbeutels 10 angefaltet und an der Innenwandfläche der die Aufbrech- bzw. Aufreißlasche 20 aufnehmenden Wand 11 bzw. 12 des Verpackungsbeutels 10 mittels einer Klebeverbindung 26 befestigt ist.Die den Laschenhaltezuschnitt 30 bildende Lasche 30' ist integrierter Bestandteil des Verpackungsbeutels 10 bzw. des Faltzuschnittes, aus dem der Verpackungsbeutel 10 geformt und gebildet wird, und hat die Funktion als Laschenhaltezuschnitts. Der Laschenhaltezuschnitt 30 kann rechteckförmig ausgebildet sein.

Die Aufbrech- bzw. Aufreißlasche 20 ist über eine Trennperforation 22 mit derjenigen Wand des Verpackungsbeutels 10 verbunden, in der die Entnahmeöffnung 25 vorgesehen ist. Um eine Wandfläche vollflächig für Aufdrucke, Werbehinweise u.dgl. zur Verfügung stehen zu haben, wird es vorteilhaft sein, die Entnahmeöffnung 25 mit der Aufbrech- bzw. Aufreißlasche 20 in der Rückwand 12 des Verpackungsbeutels 10 anzuordnen, jedoch ist auch eine Ausbildung in der Vorderwand 11 möglich. Bei dem Ausführungsbeispiel gemäß Fig.3 und 4 ist die Entnahmeöffnung 25 mit der diese abdeckenden Aufbrech- bzw. Aufreißlasche 20 in der Rückwand 12 des Verpackungsbeutels 10 vorgesehen.

Die Aufbrech- bzw. Aufreißlasche 20 besteht bevorzugterweise aus einem trapezförmigen Zuschnitt 20a mit konisch zueinander verlaufenden Seitenrändern 20b,20c und einem diese Seitenränder 20b, 20c miteinander verbindenden unteren Seitenrand 20d (Fig.3 und 4). Die Aufbrech- bzw. Aufreißlasche 20 kann auch eine andere Form aufweisen; sie und die Entnahmeöffnung 25 sind konturengleich.

Diese Aufbrech- bzw. Aufreißlasche 20 ist vermittels ihrer drei Seitenränder 20b,20c,20d über die Trennperforation 22 mit der Fläche der die Aufbrech- bzw. Aufreißlasche 20 aufweisenden Wand 11 bzw. 12 des Verpackungsbeutels 10 verbunden, wobei der die Aufbrech- bzw. Aufreißlasche 20 bildende Zuschnitt 20a mit einem vierten Seitenrand 20e benachbart zu der oberen Kante 13a des Verpackungsbeutels 10 an dessen Wand 11 bzw. 12 angefaltet ist.

Der Laschenhaltezuschnitt 30 wie auch alle anderen Teile des Verpackungsbeutels 10 bestehen bevorzugterweise aus Papier, so daß eine mühelose Entsorgung der leeren Verpackungsbeutel möglich ist. Es besteht jedoch auch die Möglichkeit, den Laschenhaltezuschnitt 30 aus Folie oder einem anderen geeigneten Werkstoff auszubilden.

Der Verpackungsbeutel 10 mit seiner Vorderwand 11 und seiner Rückwand 12 besteht aus zwei zu einem Faltzuschnitt 50 zusammengefaßten Wandzuschnitten 111,112, von denen der Wandzuschnitt 111 die Vorderwand 11 und der Wandzuschnitt 112 die Rückwand 12 bildet. In dem Wandzuschnitt 112 ist die vermittels der Aufbrech- bzw. Aufreißlasche 20 abgedeckte und verschlossene Entnahmeöffnung 25 ausgebildet. Die beiden Wandzuschnitte 111, 112 sind über eine Faltlinie 113 miteinander verbunden und deckungsgleich ausgebildet, so daß bei einem Klappen des Wandzuschnittes 112 um die Faltlinie 113 in Pfeilrichtung X dann dieser Wandzuschnitt 112 auf dem Wandzuschnitt 111 zu liegen kommt (Fig.3).

Jeder, den Verpackungsbeutel 10 bildende Wandzuschnitt 111, 112 ist rechteckförmig ausgebildet; die Wandzuschnitte 111, 112 können jedoch auch z.B. eine quadratische Form aufweisen.

Sind die beiden Wandzuschnitte 111,112 aufeinandergeklappt und im oberen und unteren Bereich mittels eines Klebstoffes verbunden, dann verbleibt im Seitenbereich 14 eine Öffnung , die zur Befüllung des Verpackungsbeutels 10 dient. Diese Befüllungsöffnung ist mittels einer Verschlußlasche 18 verschließbar, die an dem Wandzuschnitt 111 des Verpackungsbeutels 10 angefaltet ist, der dem die Aufbrech- bzw. Aufreißlasche 20 aufweisenden Wandzuschnitt 112 gegenüberliegend ist, wobei die Verschlußlasche 18 über eine Faltlinie 18' mit dem Wandzuschnitt 111 und im zusammengeklappten Zustand der Wandzuschnitte 111, 112 über eine Klebeverbindung 19 an der Außenwandfläche des Wandzuschnittes 112 verbunden ist (Fig.3 und 4).

Der Verpackungsbeutel 10 weist einen oberen laschenförmigen Abschnitt 40 mit einer Aufhängevorrichtung 41 auf, die als Schlitzlochung 42 oder Rundlochung ausgebildet ist (Fig.1 und 2). Dieser laschenförmige Abschnitt 40 ist fest mit den beiden Wandzuschnitten oder nur mit einem der beiden Wandzuschnitte 111,112 des Verpackungsbeutels 10 verbunden. Nach einer weiteren Ausführungsform ist der laschenförmige Abschnitt 40 mit der Aufhängevorrichtung 41 über eine Trennperforation 43 mit den beiden Wandzuschnitten 111,112 des Verpackungsbeutels 10 verbunden, wobei der laschenförmige Abschnitt 40 auch vermittels einer Punktverklebung mit dem den Verpackungsbeutel 10 bildenden Faltzuschnitt verbunden ist (Fig. 4). Der laschenförmige Abschnitt 40 mit der Aufhängevorrichtung 41 besteht aus zwei deckungsgleichen, vermittels einer Kleb- oder Schweißverbindung miteinander verbindbaren Teilzuschnitten 40a, 40b, die an den Wandzuschnitten 111, 112 über die Trennperforation 43 verbunden sind. Sind jedoch die beiden Wandzuschnitte 111,112 mit den die Aufhängevorrichtung 41 bildenden Teilabschnitten 40a, 40b versehen, dann ist an dem Teilabschnitt 40b des laschenförmigen Abschnittes 40 eine weitere Lasche 40c über eine Faltlinie 113b angefaltet, so daß nach dem Zusammenklappen der beiden Wandzuschnitte 111,112 dann auch die beiden Teilabschnitte 40a,40b aufeinanderliegen und nach dem Umklappen um die Faltlinie 113b der Lasche 40c diese dann auf der Außenwandfläche des Wandzuschnittes 112 befestigt wird. Die Teilabschnitte 40a, 40b und auch die Lasche 40c sind, was die Schlitz lochung 42 anbelangt, konturengleich ausgebildet, so daß im Endzustand des Verpackungsbeutels die Schlitzlochungen der Teilabschnitte 40a,40b und der Lasche 40c dekkungsgleich übereinanderliegen. Die Faltlinie 113 zwischen den beiden Wandzuschnitten 111,112 ist bis in den Bereich der beiden Teilabschnitte 40a, 40b als Faltlinie 113a verlängert, so daß beim Aufeinanderlegen der beiden Wandzuschnitte 111,112 diesem Klappvorgang auch die Teilabschnitte 40a,40b folgen (Fig.3).

Die Trennperforation 22 ist U-förmig unter Ausbildung eines in der Wandzuschnittsfläche ausgebildeten Haltesteges 23 verlaufend. Der die Aufbrech- bzw. Aufreißlasche 20 tragende Wandzuschnitt 112 ist innenwandseitig mit einem Klebstoffauftrag 26 für den die von der Aufbrech- bzw. Aufreißlasche 20 abgedeckte Entnahmeöffnung 25 diese abschnittsweise abdeckenden Laschenhaltezuschnitt 30 versehen, der nach einem Aufeinanderfalten der beiden Wandzuschnitte 111,112 zur Form des Verpackungsbeutels 10 innenliegend an der Innenwandfläche 12a des die Aufbrech- bzw. Aufreißlasche 20 aufweisenden Wandzuschnitts 112 gehalten ist (Fig.3).

Die Erstellung des Verpackungsbeutels 10 aus dem Faltzuschnitt 50 mit oder ohne einem oberen laschenförmigen Abschnitt mit einer Aufhängevorrichtung 41 erfolgt wie dies nachstehend an einem Faltzuschnitt 50 mit einer Aufhängevorrichtung aufgezeigt ist. Ausgegangen wird von dem Faltzuschnitt 50 (Fig.3), auf dessen Innenwandfläche 12a des Wandzuschnittes 112 der Laschenhaltezuschnitt 30 aufgeklebt wird. Der für die Befestigung des Laschenhaltezuschnittes 30 vorgesehene Klebauftrag ist bei 26 in Fig.4 angedeutet. Ausgehend von der Stellung des Faltzuschnittes gemäß Fig.4 wird die Lasche 40c umgelegt und verklebt. Hierauf werden dann Klebstoffbeschichtungen aufgebracht, wobei eine erste Klebstoffbeschichtung 19 auf der Außenseite der umgelegten Lasche 18a und eine zweite Klebstoffbeschichtung im oberen Bereich auf der eingeklappten Lasche 40c aufgebracht ist. Eine dritte Klebstoffbeschichtung erstreckt sich unterhalb der Lasche 40c und oberhalb des an dem Wandzuschnitt 112 angefalteten Endabschnittes der Aufbrech- bzw. Aufreißlasche 20, so daß die dritte Klebstoffbeschichtung sich streifenförmig über beide Wandzuschnitte 111,112 erstreckt. Im Anschluß hieran wird dann der Wandzuschnitt 112 auf den Wandzuschnitt 111 gefaltet und vermittels der Klebstoffbeschichtungen werden die beiden Wandzuschnitte 111, 112 fest miteinander verbunden , so daß letztlich nur noch die Befüllungsöffnung unverschlossen ist. Nach dem Befüllen des so vorbereiteten Verpackungsbeutels 10 wird dann die Verschlußlasche 18, die mit der Klebebeschichtung 19 versehen ist, auf die Aussenwandfläche des Wandzuschnittes 112 und mit dem Wandzuschnitt 112 verklebt.

Ist an dem Wandzuschnitt 111 die Lasche 30' als Laschenhaltezuschnitt 30 angefaltet, dann wird im zusammengefalteten Zustand die Lasche 30' eingefaltet, die derart lang bemessen ist, daß diese Lasche 30' mit ihrem freien Ende 30a' in dem Bereich der Entnahmeöffnung 25 bzw. der Aufbrech- bzw. Aufreißlasche 20 zu liegen kommt, so daß ein Abschnitt dieser Entnahmeöffnung 25 abgedeckt ist, um nach dem Öffnen des Verpackungsbeutels 10 durch Heraustrennen der Aufbrech- bzw. Aufreißlasche 20 aus ihrem Wandzuschnitt 112 diese wieder so unter die Lasche 30' gesteckt werden kann, daß die Entnahmeöffnung 25 verschlossen ist.

## Patentansprüche

1. Wiederverschließbarer Verpackungsbeutel, der von einer Vorderwand (11) und einer deckungsgleichen, in allen Seitenbereichen mit der Vorderwand (11) verbundenen Rückwand (12) gebildet ist, wobei in der Vorderwand (11) oder Rückwand (12) eine eine in der Beutelwandfläche ausgebildete Entnahmeöffnung (25) verschliessende Aufbrech- bzw. Aufreißlasche (20) eingearbeitet ist, die nach erster Freigabe der Entnahmeöffnung (25) an der Beutelwandfläche in einer die Entnahmeöffnung (25) verschließende Stellung gehalten wird, wobei für das Befüllen des Verpackungsbeutels vor seiner Herstellung eine Befüllungsöffnung vorgesehen ist, wobei packungsinnenseitig in einem Teilbereich der von der Aufbrech- bzw. Aufreißlasche (20) verschlossenen Entnahmeöffnung (25) ein diese in einem Abschnitt (21) abdeckender und an der Innenwandfläche der die Aufbrech- bzw. Aufreißlasche (20) tragenden Vorder- oder Rückwand (11;12) des Verpackungsbeutels anliegender Laschenhaltezuschnitt (30) angeordnet und an der Innenwandfläche der die Aufbrech- bzw. Aufreißlasche (20) aufnehmenden Wandfläche des Verpackungsbeutels (10) mittels einer Klebverbindung (26) befestigt ist, dadurch gekennzeichnet, daß der Laschenhaltezuschnitt (30) an der laschenfreien Verpackungsbeutelwand einendseitig fest angeordnet und viereckförmig ist und von der aus der Vorderwand (11) oder Rückwand (12) herausgetrennten Aufbrech- bzw. Aufreißlasche (20) in ihrer die Entnahmeöffnung (25) wieder verschließenden Stellung pakkungsinnenseitig untergriffen wird, wobei der von der Aufbrech- bzw. Aufreißlasche (20) untergriffene Laschenhaltezuschnitt (30) als Lasche (30') an der aufbrech- bzw. aufreißlaschenfreien Vorder- oder Rückwand (11; 12) des Verpackungsbeutels (10) angefaltet ist.

2. Wiederverschließbarer Verpackungsbeutel nach Anspruch 1, dadurch gekennzeichnet, daß der von der Aufbrech- bzw. Aufreißlasche (20) untergriffene Laschenhaltezuschnitt (30) rechteckförmig ist.

3. Wiederverschließbarer Verpackungsbeutel nach einem der Ansprüche 1 und 2, dadurch gekennzeichnet, daß die Aufbrech- bzw. Aufreißlasche (20) aus einem trapezförmigen Zuschnitt (20a) mit konisch zueinander verlaufenden Seitenrändern (20b,20c) und einem diese miteinander verbindenden Seitenrand (20d) besteht und vermittels der drei Seitenränder (20b,20c,20d) über eine Trennperforation (22) mit der Fläche der die Aufbrech- bzw. Aufreißlasche (20) aufweisenden Wand (11;12) des Verpackungsbeutels verbunden ist, wobei der die Aufbrech- bzw. Aufreißlasche (20) bildende Zuschnitt (20a) mit einem vierten Seitenrand (20e) benachbart zu der oberen Kante (13a) des Verpackungsbeutels an dessen Wand (11;12) angefaltet ist.

4. Wiederverschließbarer Verpackungsbeutel nach einem der Ansprüche 1 bis 3, dadurch gekennzeichnet, daß der Laschenhaltezuschnitt (30) aus Papier, Folie oder einem anderen geeigneten Werkstoff besteht.

5. Wiederverschließbarer Verpackungsbeutel nach einem der Ansprüche 1 bis 4, dadurch gekennzeichnet, daß der Verpackungsbeutel aus zwei, seine Vorderwand (11) und Rückwand (12) bildenden Wandzuschnitten (111,112) besteht, die über eine Faltlinie (113) miteinander verbunden sind.

6. Wiederverschließbarer Verpackungsbeutel nach Anspruch 5, dadurch gekennzeichnet, daß jeder, den Verpackungsbeutel bildende Wandzuschnitt (111;112) rechteckförmig oder quadratisch ist.

7. Wiederverschließbarer Verpackungsbeutel nach einem der Ansprüche 1 bis 6, dadurch gekennzeichnet, daß die Befüllungsöffnung mittels einer Verschlußlasche (18) verschließbar ist, die an dem Wandzuschnitt (111) des Verpackungsbeutels angefaltet ist, der dem die Aufbrech- bzw. Aufreißlasche (20) aufweisenden Wandzuschnitt (112) gegenüberliegend ist, wobei die Verschlußlasche (18) mit dem Wandzuschnitt (112) über eine Klebeverbindung (19) verbunden ist.

8. Wiederverschließbarer Verpackungsbeutel nach einem der Ansprüche 1 bis 7, dadurch gekennzeichnet, daß der Verpackungsbeutel einen oberen, laschenförmigen Abschnitt (40) mit einer Aufhängevorrichtung (41) aufweist, die als Schlitzlochung (42) oder Rundlochung ausgebildet ist.

9. Wiederverschließbarer Verpackungsbeutel nach Anspruch 8, dadurch gekennzeichnet, daß der laschenförmige obere Abschnitt (40) fest mit einem oder beiden Wandzuschnitten (111,112) des Verpackungsbeutels verbunden ist.

10. Wiederverschließbarer Verpackungsbeutel nach Anspruch 8, dadurch gekennzeichnet, daß der laschenförmige obere Abschnitt (40) über eine Trennperforation (43) mit den beiden Wandzuschnitten (111,112) des Verpackungsbeutels verbunden ist.

11. Wiederverschließbarer Verpackungsbeutel nach einem der Ansprüche 1 bis 10, dadurch gekennzeichnet, daß der Verpackungsbeutel aus einem Faltzuschnitt (50) besteht, der aus den die Vorderwand (11) und die Rückwand (12) des Verpackungsbeutels bildenden Wandzuschnitten (111,112) besteht, die über eine in Zuschnitts längsrichtung verlaufende Faltlinie (113) miteinander verbunden sind und von denen der eine (112) der beiden Wandzuschnitte (111,112) mit der Aufbrech- bzw. Aufreißlasche (20) versehen ist, die über die Trennperforation (22) mit dem Wandzuschnitt (112) verbunden ist und die Trapezform aufweist, wobei die Trennperforation (22) U-förmig unter Ausbildung eines in der Wandzuschnittsfläche ausgebildeten Haltesteges (23) verlaufend ist, und daß der die Aufbrech- bzw. Aufreißlasche (20) aufweisende Wandzuschnitt (112) innenwandseitig mit einem Klebstoffauftrag (26) für den die von der Aufbrech- bzw. Aufreißlasche (20) abgedeckten Entnahmeöffnung (25) abschnittsweise abdeckenden Laschenhaltezuschnitt versehen ist, der an der unteren Schmalseite des Wandzuschnitts (111) angefaltet und der nach einem Aufeinanderfalten der beiden Wandzuschnitte (111,112) zur Form des Verpackungsbeutels (10) innenliegend an der Innenwandfläche (12a) des die Aufbrech- bzw. Aufreißlasche (20) aufweisenden Wandzuschnitts (112) gehalten ist.

12. Wiederverschließbarer Verpackungsbeutel nach Anspruch 8, dadurch gekennzeichnet, daß der die Aufhängevorrichtung (41) aufweisende laschenförmige Abschnitt (40) vermittels einer Punktverklebung mit dem Faltzuschnitt (50) verbunden ist.

13. Wiederverschließbarer Verpackungsbeutel nach Anspruch 8, dadurch gekennzeichnet, daß der laschenförmige Abschnitt (40) mit der Aufhängevorrichtung (41) aus zwei deckungsgleichen, vermittels einer Kleb- oder Schweißverbindung miteinander verbindbaren Teilzuschnitten (40a,40b) besteht, die nebeneinanderliegend an den Wandzuschnitten (111,112) gehalten sind.

14. Wiederverschließbarer Verpackungsbeutel nach einem der Ansprüche 1 bis 13, dadurch gekennzeichnet, daß der Verpackungsbeutel (10) bzw. der Faltzuschnitt (50) aus Papier, einem Papier-Kunststofffolienverbund oder aus Kunststoffolie bestehen.

## Claims

1. Recloseable bag made up of a front wall (11) and a fully coincident rear wall (12) connected within all lateral areas with the front wall (11), wherein, in the front wall (11) or the rear wall (12), a tab (20) that has to be forced or ripped open is incorporated, which closes a removal aperture (25) constructed in the bag wall area, which, after the first clearing of the removal aperture (25) on the bag wall area, is retained in a position closing the removal aperture (25), in which connection, for the filling of the bag, prior to its fabrication, a filling aperture is provided, wile on the inside of the bag, within a sub-area of the bag of the removal aperture (25) closed by the force-open or rip-open tab (20), a tab-retaining blank (30) is disposed which, on one section (21), covers said removal aperture and bears against the inner wall area of the front or the rear wall area (11;12) of the bag carrying the force-open or rip-open tab (20) and is attached to the inner wall area of the wall surface of the bag (10) accommodating the force-open or rip-open tab (20) by means of an adhesive joint (26),
characterized in that
the tab-retaining blank (30) is, with one end, fixedly disposed on the tab-free bag wall and possesses a square configuration and, in the position in which it will reclose the removal aperture (25) and from which the force-open or rip-open tab (20) disconnected from the front wall (11) or the rear wall (12), is gripped from below on the interior of the bag, in which case the tab-retaining blank (30) that is gripped from underneath by the force-open or rip-open tab (20), is folded, in the form of a tab (30'), on to the front or the rear wall (11;12) of the bag (10).

2. Recloseable bag according to Claim 1,
characterized in that
the tab-retaining blank (30) gripped from below by the force-open or rip-open tab (20) is of rectangular configuration.

3. Reclosable bag according to either Claim 1 or 2,
characterized in that the force-open or rip-open tab (20) is comprised of a trapezoidal blank (20a) possessing lateral rims (20b,20c) proceeding conically towards each other and a lateral rim (20d) interconnecting the same and, with the aid of the three lateral rims (20b,20c,20d), by means of a disconnecting perforation (22), is connected with the area of the wall (11;12) of the bag possessing the force-open or rip-open tab (20), in which case the blank (20a) constituting the force-open or rip-open tab (20) is, with a forth lateral rim (20e), adjacent to the top edge (13a) of the bag, folded on to the wall (11;12) of the latter.

4. Recloseable bag according to Claim 1,
characterized in that
the tab-retaining blank (30) is comprised of paper, film or some other suitable material.

5. Recloseable bag according to any of Claims 1 to 4,
characterized in that
the bag is comprised of two wall blanks (11,112) forming its front wall (11) and its rear wall (12), which are interconnected by means of a folding line (113).

6. Recloseable bag according to Claim 5,
characterized in that
each wall blank (111;112) constituting the bag is of rectangular or square configuration.

7. Recloseable bag according to any of Claims 1 to 6,
characterized in that
the filling aperture is closeable with the aid of a sealing tab (18) that is folded on to the wall blank (111) of the bag, which is located opposite the wall blank (112) possessing the force-open or rip-open tab (20), while the sealing tab (18) is connected to the wall blank (112) by means of an adhesive joint (19).

8. Recloseable bag according to any of Claims 1 to 7,
characterized in that
the bag possesses an upper tab-like section (40) with a suspending means (41) which is constructed in the form of a slotted perforation (42) or a round perforation.

9. Recloseable bag according to Claim 8,
characterized in that
the tab-like upper section (40) is rigidly connected to one or to both wall blanks (111,112) of the bag.

10. Recloseable bag according to Claim 8,
characterized in that
the tab-like upper section (40) is connected to the two wall blanks (111,112) of the bag by means of a disconnecting perforation (43).

11. Recloseable bag according to any of Claims 1 to 10,
characterized in that
the bag is comprised of a folding blank (50) which, in turn, is comprised of the wall blanks (11,112) forming the front wall (11) and the rear wall (12) of the bag, which are interconnected by means of a folding line (113) proceeding in the longitudinal direction of the blank and of which one (112) of the two wall blanks (111,112) is provided with the force-open or rip-open tab (20), which, by means of the disconnecting perforation (22), is connected to the wall blank (112) and possesses a trapezoidal configuration, in which case the disconnecting perforation (22) proceeds in a U-like fashion while forming a retaining web (23) constructed in the wall blank area and in that the wall section (112) possessing the force-open or rip-open tab (20), on the inner wall, is provided with an application of adhesive agent (26) for the tab-retaining blank covering the removal aperture (25) in sections and covered by the force-open or rip-open tab (20) which is folded on to the lower narrow side of the wall blank (111) and which, after the two wall blanks (111,112) have been folded so as to be disposed on top of each other in such a way as to form the bag (10), is retained inside on the inner wall area (12c) of the wall blank (112) possessing the force-open or rip-open tab (20).

12. Recloseable bag according to Claim 8,
characterized in that
the tab-like section (40) provided with the suspending means (41) is connected to the folding blank (50) with the aid of a spot bonding.

13. Recloseable bag according to Claim 8,
characterized in that
the tab-like section (40) with the suspending means (41) is comprised of two fully coincident partial blanks (40a,40b) that are interconnectable with the aid of an adhesive or welded joint, which, disposed in a side-by-side arrangement, are retained on the wall blanks (111, 112).

14. Recloseable bag according to any of Claims 1 to 13,
characterized in that
the bag (10) or the folding blank (50) are comprised of paper, a paper-plastic film composition or of plastic film.

## Revendications

1. Sachet refermable qui est formé par une paroi antérieure (11) et une paroi arrière (12) qui coïncide, reliée dans toutes les zones latérales à la paroi antérieure (11), une languette à ouvrir par force ou à déchirer (20) qui ferme une ouverture de prélèvement (25) ménagée dans la surface de la paroi du sachet étant incorporée à la paroi antérieure (11) ou à la paroi arrière (12), languette qui, après le premier déblocage de l'ouverture de prélèvement (25), est maintenue sur la surface de la paroi du sachet dans une position qui ferme l'ouverture de prélèvement (25), une ouverture de remplissage étant prévue pour le remplissage du sachet avant sa fabrication, une découpe de maintien de languette (30) étant placée sur la face intérieure de l'emballage dans une zone partielle de l'ouverture de prélèvement (25) fermée par la languette à ouvrir par force ou à déchirer (20), découpe qui recouvre cette ouverture dans une section (21), qui repose sur la face de paroi intérieure de la paroi antérieure ou arrière (11 ; 12) du sachet qui porte la languette à ouvrir par force ou à déchirer (20) et qui est fixée à la paroi de face intérieure de la surface de la paroi du sachet d'emballage (10) qui recoit la languette à ouvrir par force ou à déchirer (20) au moyen d'un assemblage collé (26), caractérisé en ce que la découpe de maintien de languette (30) est placée de manière fixe à une extrémité sur la paroi du sachet d'emballage qui n'a pas de languette, qu'elle est carrée et que la languette à ouvrir par force ou à déchirer (20), séparée de la paroi antérieure (11) ou arrière (12), est glissée en dessous de la découpe de maintien de languette (30), du côté de la face intérieure de l'emballage, dans sa position qui referme l'ouverture de prélèvement (25), la découpe de maintien de languette (30), en dessous de laquelle la languette à ouvrir par force ou à déchirer (20) est glissée, étant pliée comme languette (30') sur la paroi antérieure ou arrière (11 ; 12) exempte de languette à ouvrir par force ou à déchirer du sachet (10).

2. Sachet refermable selon la revendication 1, caractérisé en ce que la découpe de maintien de languette (30), en dessous de laquelle la languette à ouvrir par force ou à déchirer est glissée, est rectangulaire.

3. Sachet refermable selon l'une des revendications 1 et 2, caractérisé en ce que la languette à ouvrir par force ou à déchirer (20) est constituée par une découpe trapézoïdale (20a) avec des bords latéraux (20b, 20c) coniques l'un vers l'autre et un bord latéral (20d) qui relie ceux-ci l'un à l'autre et est reliée au moyen des trois bords latéraux (20b, 20c, 20d) par une perforation de séparation (22) à la surface de la paroi (11 ; 12) du sachet d'emballage qui présente la languette à ouvrir par force ou à déchirer (20), la découpe (20a) qui forme la languette à ouvrir par force ou à déchirer (20) étant pliée avec un quatrième bord latéral (20e) au voisinage de l'arête supérieure (13a) du sachet d'emballage sur sa paroi (11 ; 12).

4. Sachet d'emballage refermable selon l'une des revendications 1 à 3, caractérisé en ce que la découpe de maintien de languette (30) est en papier, en feuille ou en un autre matériau approprié.

5. Sachet d'emballage refermable selon l'une des revendications 1 à 4, caractérisé en ce que le sachet d'emballage est constitué par deux découpes de paroi (111, 112), qui forment sa paroi avant (11) et sa paroi arrière (12), qui sont reliées l'une à l'autre par une ligne de pliage (113).

6. Sachet d'emballage refermable selon la revendication 5, caractérisé en ce que chaque découpe de paroi (111 ; 112) qui forme le sachet d'emballage est rectangulaire ou carrée.

7. Sachet d'emballage refermable selon l'une des revendications 1 à 6, caractérisé en ce que l'ouverture de remplissage peut être fermée au moyen d'une languette de fermeture (18) qui est pliée sur la découpe de paroi (111) du sachet d'emballage qui est en face de la découpe de paroi (112) qui présente la languette à ouvrir par force ou à déchirer (20), la languette de fermeture (18) étant reliée à la découpe de paroi (112) par un assemblage collé (19).

8. Sachet d'emballage refermable selon l'une des revendications 1 à 7, caractérisé en ce que le sachet d'emballage présente une section supérieure (40) en forme de languette avec un dispositif d'accrochage (41) qui est configuré comme un perçage de trou en fente (42) ou comme perçage de trou rond.

9. Sachet d'emballage refermable selon la revendication 8, caractérisé en ce que la section supérieure en forme de languette (40) est reliée de manière fixe à l'une ou aux deux découpes de paroi (111, 112) du sachet d'emballage.

10. Sachet d'emballage refermable selon la revendication 8, caractérisé en ce que la section supérieure en forme de languette (40) est reliée par une perforation de séparation (43) aux deux découpes de paroi (111, 112) du sachet d'emballage.

11. Sachet d'emballage refermable selon l'une des revendications 1 à 10, caractérisé en ce que le sachet d'emballage est constitué par une découpe pliante (50), qui est constituée par les découpes de paroi (111, 112) qui forment la paroi antérieure (11) et la paroi arrière (12) du sachet d'emballage, découpes qui sont reliées l'une à l'autre par une ligne de pliage (113) qui passe dans le sens longitudinal de la découpe et dont l'une (112) des deux découpes de paroi (111, 112) est équipée de la languette à ouvrir par force ou à déchirer (20) qui est reliée par la perforation de séparation (22) à la découpe de paroi (112) et qui présente la forme d'un trapèze, la perforation de séparation (22) étant en forme d'U en formant une nervure de retenue (23) formée dans la surface de la découpe de la paroi, et que la découpe de paroi (112), qui présente la languette à ouvrir par force ou à déchirer (20), est équipée sur la face de paroi intérieure d'un enduit de colle (26) pour la découpe de maintien de languette qui recouvre par section l'ouverture de prélèvement (25) recouverte par la languette à ouvrir par force ou à déchirer (20), découpe qui est pliée sur le petit côté inférieur de la découpe de paroi (111) et qui est maintenue, après avoir déplié les deux découpes de paroi (111, 112) pour avoir la forme du sachet d'emballage (10), en reposant à l'intérieur sur la face de paroi intérieure (12a) de la découpe de paroi (112) qui présente la languette à ouvrir par force ou à déchirer (20).

12. Sachet refermable selon la revendication 8, caractérisé en ce que la section en forme de languette (40), qui présente le dispositif d'accrochage (41), est reliée par un collage par points à la découpe pliante (50).

13. Sachet refermable selon la revendication 8, caractérisé en ce que la section en forme de languette (40) avec le dispositif d'accrochage (41) est constituée par deux découpes partielles (40a, 40b) qui coïncident, qui peuvent être reliées l'une à l'autre par un assemblage collé ou soudé, qui sont maintenues l'une à côté de l'autre sur les découpes de paroi (111, 112).

14. Sachet d'emballage refermable selon l'une des revendications 1 à 13, caractérisé en ce que le sachet d'emballage (10) ou la découpe pliante (50) est constitué par du papier, une feuille composite de plastique et papier ou par une feuille de plastique.
